# EUROPÄISCHE PATENTSCHRIFT

(11) **EP 1 472 397 B1**
(45) Veröffentlichungstag und Bekanntmachung des Hinweises auf die Patenterteilung: **09.03.2005**
(21) Anmeldenummer: 03737333.9
(22) Anmeldetag: 30.01.2003
(51) Int. Cl.: D04H 1/46, D04H 18/00, B05B 1/14

(54) **DÜSENBALKEN AN EINER VORRICHTUNG ZUR ERZEUGUNG VON FLÜSSIGKEITSSTRAHLEN**
NOZZLE BAR ARRANGED ON A DEVICE FOR GENERATING LIQUID JETS
BARRE A BUSES DISPOSEE SUR UN DISPOSITIF POUR PRODUIRE DES JETS LIQUIDES

(30) Priorität: 07.02.2002 DE 10205151
(43) Veröffentlichungstag der Anmeldung: 03.11.2004
(73) Patentinhaber: Fleissner GmbH, 63329 Egelsbach (DE)
(72) Erfinder: FLEISSNER, Gerold, CH-6300 Zug (CH)
(74) Vertreter: Meyer-Dulheuer, Karl-Hermann, Dr.
(86) Internationale Anmeldenummer: PCT/EP2003/050007
(87) Internationale Veröffentlichungsnummer: WO 2003/066948

(56) Entgegenhaltungen:
- EP-A- 0 725 175
- US-A- 5 933 931
- US-A1- 2001 023 521

## Beschreibung

Die Erfindung bezieht sich auf einen Düsenbalken an einer Vorrichtung zur Erzeugung von Flüssigkeitsstrahlen zur Strahlverflechtung der Fasern einer entlang des Balkens geführten Faserbahn, der aus einem sich über die Arbeitsbreite der Faserbahn erstreckenden Oberteil und einem flüssigkeitsdicht daran befestigten Unterteil besteht, wobei
a. in dem Oberteil über seine Länge eine Druckkammer angeordnet ist, der die unter Druck stehende Flüssigkeit z. B. stirnseitig zugeführt ist, und
b. parallel dazu mit Zwischenwandung eine Druckverteilkammer vorgesehen ist, die mit der Druckkammer über in der Zwischenwandung angeordnete Flüssigkeitsdurchflussbohrungen verbunden ist, und
c. an dem Unterteil ein Düsenblech mit den Bohrungen für die Düsen flüssigkeitsdicht gelagert ist und
d. die Druckverteilkammer an dem den Flüssigkeitsdurchflussbohrungen gegenüberliegenden Bereich in einen Schlitz ausläuft, der auf die Bohrungen des Düsenblechs ausmündet, und
e. in der Druckverteilkammer zwischen den Flüssigkeitsdurchflussbohrungen und dem Schlitz ein Prallkörper über die Länge des Schlitzes angeordnet ist, der
f. über seine Länge und über seinen Querschnitt frei umströmbar in der Druckverteilkammer angeordnet ist.

Ein solcher Düsenbalken, gemäß dem Oberbegriff des Anspruchs 1, ist aus US 5 933 931 bekannt.

Eine Vorrichtung dieser Art ist ebenso durch die EP-A-725 175 bekannt. Sie zeichnet sich u. A. durch eine im Prinzip einfache und kompakte Konstruktion aus, mit der eine gute Flüssigkeitsverteilung über die Länge des Düsenbalkens und damit ein gleichmäßiges Verfestigungsbild auf der Warenbahn erzielbar ist. Diese gute Verteilung der Flüssigkeit über die Länge des Düsenbalkens ist bewirkt ohne bemerkenswerte Druckverluste, da ein idealer Strömungsverlauf möglich gemacht ist.

Es besteht dennoch die Aufgabe, auch eine vorteilhafte Vorrichtung zu optimieren. Eine Verbesserung ist immer in der Ausbildung der einzelnen Wasserstrahlen wünschenswert. Dies ist möglich durch die exakte Ausbildung der einzelnen Löcher des Düsenstreifens, was z. B. durch ein anderes Material des Düsenstreifens gemäß der WO 01/15812, nämlich durch einen Düsenstreifen oder einzelne Düsen aus Hartmetall od. dgl. angestrebt wird. Wegen der schwierigen Bearbeitung oder Herstellung eines solchen Düsenstreifens konnte noch keine Verbesserung mit dieser Maßnahme erzielt werden. Es besteht also die Aufgabe, die Ausbildung der Düsenstrahlen am Düsenbalken zu verbessern.

Ausgehend von dem Düsenbalken nach der EP-A-725 175 besteht die Lösung nach der Erfindung darin, dass der vorbekannte Prallkörper vorzugsweise in Richtung zu den Durchflussbohrungen exzentrisch in der Druckverteilkammer angeordnet ist. Es hat sich gezeigt, dass die Umströmung des Prallkörpers dadurch gleichmäßiger wird, es entstehen weniger Verwirbelungen in der Druckverteilkammer, die Flüssigkeitsströmung vom engeren Ausströmbereich der Flüssigkeit an den Flüssigkeitsdurchflussbohrungen hin und um den Prallkörper, der durch die exzentrische Anordnung zu der Wandung der Druckverteitkammer hin einen größeren Freiraum für die sich anschließende Vergleichmäßigung der evtl. entstandenen Verwirbelungen offen lässt, ermöglicht ein sauberes Erscheinungsbild der sich in dem Düsenstreifen ausbildenden Wasserstrahlen.

Es ist vorteilhaft, wenn ggf. zusätzlich für eine Flüssigkeitsvergleichmäßigung bereits vor der Druckverteilkammer gesorgt wird. Dies ist z. B. möglich, indem die Flüssigkeitsströmung sich nicht nur im Druckverteilraum, sondern auch ausgehend von der Druckkammer von einem engeren Durchströmbereich in einen sich erweiternden Abströmbereich vergleichmäßigt, indem die Durchflussbohrungen in der Zwischenwandung in der Flüssigkeitsabflussrichtung im Durchmesser zuerst eng und dann größer ausgebildet sind.

Eine Vorrichtung der erfindungsgemäßen Art ist in der Zeichnung beispielhaft dargestellt. Es zeigen:
- Fig. 1: einen Schnitt längs durch einen Düsenbalken wie er Stand der Technik ist,
- Fig. 2: die Ansicht der Stirnseite des Düsenbalkens nach Fig. 1,
- Fig. 3: einen Schnitt entlang der Linie C - C nach Fig. 1 mit der Ansicht des Unterteils des Düsenbalkens,
- Fig. 4: einen Schnitt quer durch den Düsenbalken nach Fig. 1 entlang der Linie A - A.

Das Gehäuse des Düsenbalkens besteht aus einem Oberteil 1, das mit dem Unterteil 2 vielfach über die Länge durch die Schrauben 3 von unten verschraubt ist. Das Oberteil 1 weist längs zwei Bohrungen 4 und 5 auf, von denen die obere die Druckkammer 4 und die untere die Druckverteilkammer 5 ist. Beide Kammern sind an der einen Stirnseite offen und wieder durch die Deckel 6 und 7 flüssigkeitsdicht verschraubt. An der anderen Stirnseite weist die Druckkammer 4 eine Öffnung 4' auf, durch die die unter Druck gesetzte Flüssigkeit eingeführt wird. Die beiden Kammern 4 und 5 sind durch eine Zwischenwandung 8 voneinander getrennt. Über die Länge des Düsenbalkens verbinden ein große Anzahl von Durchflussbohrungen 9 in der Zwischenwandung 8 die beiden Kammern, so dass die in die Druckkammer 4 einströmende Flüssigkeit gle ichmäßig verteilt über die Länge in die Druckverteilkammer 5 ausströmt. Die Druckverteilkammer ist nach unten offen, und zwar durch den gegenüber dem Durchmesser der Bohrung der Druckverteilkammer 5 schmalen Schlitz 10, der sich ebenfalls über die Länge des Balkens erstreckt.

Gemäß Fig. 4 ist das Oberteil 1 mit dem Unterteil 2 fest und flüssigkeitsdicht verschraubt. Die Dichtigkeit wird durch den O-Ring 11 bewirkt, der in einer Ringnut 11' des Oberteils 1 einliegt. In der Mitte zwischen dem O-Ring 11 umschließt den Schlitz 10 einen Federvorsprung 23, der in einer entsprechenden Nut 24 des Unterteils 2 eingepasst ist und mit seinen Aussenkanten 25 das Düsenblech durch Kontakt mit dem Düsenstreifen 14 hält. In dem Boden der Nut 24 des Unterteils 2 ist wiederum eine Ringnut 12' eingebracht, in der der O-Ring 12 zur Abdichtung des Düsenblechs 14 einliegt. In einer Linie unterhalb der Flüssigkeitsdurchflussbohrungen 9 und des Schlitzes 10 ist im Unterteil 2 ebenfalls ein Schlitz 13 eingebracht, der in seinem oberen Bereich nur sehr schmal ist und nur wenig mehr als die Breite der wirksamen Düsenöffnungen des Düsenbleches 14 offen lässt.

Fluchtend mit den Deckeln 6, 7 bzw. der rückwärtigen Gehäusestirnwandung 15 ist das Unterteil 2 je durch einen weiteren Deckel 16 und 17 flüssigkeitsdicht verschraubt. In den Deckeln 16, 17 ist in Höhe des im Unterteil gehaltenen Düsenbleches 14 eine Nut 18, 19 eingebracht, in die sich das Düsenblech 14 hinein erstreckt und damit leicht nach Demontage des Deckels 16 oder 17 zum Austausch gefasst werden kann.

Die Druckverteilkammer 5 ist beim Ausführungsbeispiel durch eine Bohrung in das Düsenbalkengehäuse hergestellt. Die Kammer 5 ist also auch nach unten verschlossen. Zum Austritt der Flüssigkeit aus der Druckverteilkammer 5 hin zum Düsenblech 14 ist der Schlitz 10 eingebracht, der damit kleiner als der Querschnitt der Druckverteilkammer 5 ist. Die durch die Durchflussbohrungen 9 eintretende Flüssigkeit soll sich in der Verteilkammer 5 gleichmäßiger verteilen. Dazu dient das Volumen der Druckverteilkammer 5 und ein Prallkörper 20, der über die Länge der Druckverteilkammer 5 zwischen den Bohrungen 9 und dem Schlitz 10 gehalten ist. Der Prallkörper 20 ist mit Abstand zur Zwischenwand 8 gehalten und allseitig von der Flüssigkeit umströmbar. Um dies zu ermöglichen, ist der Prallkörper in der Zwischenwand 8 mehrfach über die Länge des Düsenbalkens mittels Schrauben 21 auf Abstand gehalten. Auf diese Weise trifft die Flüssigkeit aus den Durchflussbohrungen 9 zunächst auf den Prallkörper 20, verteilt sich in der Verteilkammer 5 und strömt dann mit gleichem Druck über die Länge des Balkens. durch die feinen Bohrungen des Düsenbleches 14.

Wie die Fig. 4 offenbart, ist der kreisrunde Prallkörper 20 nicht zentrisch, sondern in Richtung zu den Durchflussbohrungen 9 versetzt angeordnet. Diese exzentrische Anordnung bewirkt, dass im noch freien Druckverteilraum 5 eine ruhigere, verlustfreie, strömungsgünstigere Flüssigkeitsströmung hin zu dem Düsenstreifen 14 entsteht. Die Folge sind sauberer geformte Wasserstrahlen, die dann auch höhere Energie auf die Warenbahn übertragen können.

Den gleichen Grund hat auch die Ausgestaltung der Durchflussbohrung 9, die nicht mit einem gleichbleibenden Durchmesser bis hinein in die Druckkammer 4 hergestellt ist, sondern im Bereich der Innenwandung der Druckkammer 4 ist der Durchmesser verengt mit der Zuflussöffnung 9'. Von dort strömt die höher beschleunigte Flüssigkeit in einen größeren Raum 9, was eine Beruhigung der entstandenen Wirbeln bewirkt. Auch in der Druckverteilkammer 5 strömt die auf den Prallkörper 20 auftreffende Flüssigkeit von dort in einen größeren Raum unterhalb des Prallkörpers 20, die Wasserströmung laminiert und wirkt mit höherer Energie auf den Düsenstreifen 14.

## Patentansprüche

1. Düsenbalken an einer Vorrichtung zur Erzeugung von Flüssigkeitsstrahlen zur Strahlverflechtung der Fasern einer entlang des Balkens geführten Faserbahn, der aus einem sich über die Arbeitsbreite der Faserbahn erstreckenden Oberteil und einem flüssigkeitsdicht daran befestigten Unterteil besteht, wobei
a) in dem Oberteil über seine Länge eine Druckkammer angeordnet ist, der die unter Druck stehende Flüssigkeit z. B. stirnseitig zugeführt ist, und
b) parallel dazu mit Zwischenwandung eine Druckverteilkammer vorgesehen ist, die mit der Druckkammer über in der Zwischenwandung angeordnete Flüssigkeitsdurchflussbohrungen verbunden ist, und
c) an dem Unterteil ein Düsenblech mit den Bohrungen für die Düsen flüssigkeitsdicht gelagert ist, und
d) die Druckverteilkammer an dem den Flüssigkeitsdurchflussbohrungen gegenüberliegenden Bereich in einen Schlitz ausläuft, der auf die Bohrungen des Düsenblechs ausmündet, und
e) in der Druckverteilkammer zwischen den Flüssigkeitsdurchflussbohrungen und dem Schlitz ein Prallkörper über die Länge des Schlitzes angeordnet ist, der
f) über seine Länge und über seinen Querschnitt frei umströmbar in der Druckverteilkammer angeordnet ist,
**dadurch gekennzeichnet, dass**
g) der Prallkörper (20) exzentrisch in der Druckverteilkammer (5) angeordnet ist.

2. Düsenbalken nach Anspruch 1 mit einem Prallkörper, der im Querschnitt rund ausgebildet ist, **dadurch gekennzeichnet, dass** der Prallkörper (20) in Richtung zu den Durchflussbohrungen (9) exzentrisch in der Druckverteilkammer (5) angeordnet ist.

3. Düsenbalken nach Anspruch 2, **dadurch gekennzeichnet, dass** der Prallkörper (20) in der Achse der Durchflussbohrungen (9) und wenige von der Größe der Druckverteilkammer (5) abhängige mm, ggf. 1 - 10 vorzugsweise auch nur 2 mm, in Richtung der Durchflussbohrungen (9) versetzt angeordnet ist.

4. Düsenbalken nach einem der Ansprüche 1 - 3, **dadurch gekennzeichnet, dass** der Prallkörper (20) wie bekannt kreisrund ausgebildet ist.

5. Düsenbalken nach einem der Ansprüche 1 - 3, **dadurch gekennzeichnet, dass** der Prallkörper im Querschnitt oval und in der Achse der Durchflussbohrungen ausgebildet ist.

6. Düsenbalken nach einem der Ansprüche 1 - 3, **dadurch gekennzeichnet, dass** der Prallkörper im Querschnitt konisch sich verbreiternd in der Achse der Durchflussbohrungen ausgebildet ist.

7. Düsenbalken vorzugsweise nach einem oder mehreren der vorhergehenden Ansprüche, **dadurch gekennzeichnet, dass** die Flüssigkeitsströmung sich nicht nur im Druckverteilraum (5), sondern auch ausgehend von der Druckkammer (4) von einem engeren Durchströmbereich (9') in einen sich erweiternden Abströmbereich (9) vergleichmäßigt.

8. Düsenbälken nach Anspruch 8, **dadurch gekennzeichnet, dass** die Durchfl ussbohrungen (9) in der Zwischenwandung in der Flüssigkeitsabflussrichtung im Durchmesser zuerst eng (9') und dann größer (9) ausgebildet sind.

## Claims

1. A nozzle bar on a device for generating liquid jets for jet-interlacing the fibres of a fibre web that is guided along the bar, which comprises a top part extending over the working width of the fibre web and a bottom part which is affixed thereto in a fluid-tight manner, wherein
a) a pressure chamber is arranged in the top part over its length, to which the pressurised liquid is supplied, for example, on the face side and
b) a pressure distribution chamber is provided parallel thereto with an intermediate wall, which is connected to the pressure chamber via liquid bore holes arranged in the intermediate wall, and
c) a nozzle metal sheet with bore holes for the nozzles is mounted in a fluid-tight manner on the bottom part, and
d) the pressure distribution chamber runs out on the region opposite to the fluid bore holes into a slot which discharges onto the bore holes of the nozzle metal sheet, and
e) an impact body is arranged in the pressure distribution chamber between the fluid bore holes and the slit over the length of the slit, which
f) is arranged in the pressure distribution chamber such that fluid can flow freely over its length and over its cross-section,
**characterised in that**
g) the impact body (20) is arranged eccentrically in the pressure distribution chamber (5).

2. The nozzle bar according to claim 1 comprising an impact body constructed as having a round cross-section **characterised in that** the impact body (20) is arranged eccentrically in the direction of the bore holes (9) in the pressure distribution chamber (5).

3. The nozzle bar according to claim 2, **characterised in that** the impact body (20) is arranged offset in the axis of the bore holes (9) and a few mm, depending on the size of the pressure distribution chamber (5), possibly 1-10 preferably also only 2 mm, in the direction of the bore holes (9).

4. The nozzle bar according to any one of claims 1-3, **characterised in that** the impact body (20) is constructed as circular as is known.

5. The nozzle bar according to any one of claims 1-3, **characterised in that** the impact body is constructed as oval in cross-section and in the axis of the bore holes.

6. The nozzle bar according to any one of claims 1-3, **characterised in that** the impact body is constructed as conical in cross-section, becoming broader in the axis of the bore holes.

7. The nozzle bar preferably according to one or more the preceding claims, **characterised in that** the liquid flow becomes uniform not only in the pressure distribution chamber (5) but also starting from the pressure chamber (4) from a narrower flow-through region (9') into a broadening flow-off region (9).

8. The nozzle bar according to claim 8, **characterised in that** the bore holes (9) are constructed in the intermediate wall in the fluid flow-off direction first narrow (9') and then larger (9) in diameter.

## Revendications

1. Barre à buses d'un dispositif d'émission de jets de liquide servant à entrelacer par jet les fibres d'une bande de fibres guidée le long de la barre, qui est composée d'une partie supérieure s'étendant sur la longueur de travail de la bande de fibres et d'une partie inférieure qui lui est fixée de manière étanche au liquide,
a) étant disposée dans la partie supérieure, sur sa longueur, une chambre de compression vers laquelle le liquide sous pression est acheminé par exemple du côté frontal, et
b) étant prévue, parallèlement à celle-ci, avec une paroi intermédiaire, une chambre de répartition de compression qui est reliée à la chambre de compression par des alésages de passage de liquide pratiqués dans la paroi intermédiaire, et
c) une tôle à buses comportant les alésages destinés aux buses s'appuyant de manière étanche au liquide sur la partie inférieure, et
d) la chambre de répartition de compression aboutissant, dans la zone faisant face aux alésages de passage de liquide, dans une fente qui débouche sur les alésages de la tôle à buses, et
e) un corps de rebond étant disposé, dans la chambre de répartition de compression, entre les alésages de passage de liquide et la fente, sur la longueur de la fente,
f) lequel corps de rebond est disposé de manière à pouvoir être contourné librement par le flux sur sa longueur et sur sa section transversale, dans la chambre de répartition de compression,
**caractérisée en ce que**
g) le corps de rebond (20) est disposé de manière excentrique dans la chambre de répartition de compression (5).

2. Barre à buses selon la revendication 1, comportant un corps de rebond qui est réalisé avec une section transversale ronde, **caractérisée en ce que** le corps de rebond (20) est disposé de manière excentrique dans la chambre de répartition de compression (5) en direction des alésages de passage de flux (9).

3. Barre à buses selon la revendication 2, **caractérisée en ce que** le corps de rebond (20) est disposé dans l'axe des alésages d'écoulement (9) et avec un décalage de quelques mm, éventuellement 1 à 10, de préférence aussi seulement 2 mm, en fonction de la taille de la chambre de répartition de compression (5), en direction des alésages de passage de flux (9).

4. Barre à buses selon l'une quelconque des revendications 1 à 3, **caractérisée en ce que** le corps de rebond (20) est réalisé avec une forme circulaire comme connu.

5. Barre à buses selon l'une quelconque des revendications 1 à 3, **caractérisée en ce que** le corps de rebond est réalisé avec une section transversale ovale et dans l'axe des alésages de passage de flux.

6. Barre à buses selon l'une quelconque des revendications 1 à 3, **caractérisée en ce que** le corps de rebond est réalisé avec une section transversale s'évasant en cône dans l'axe des alésages de passage de flux.

7. Barre à buses de préférence selon l'une quelconque ou plusieurs des revendications précédentes, **caractérisée en ce que** l'écoulement de liquide se régularise non seulement dans la chambre de répartition de compression (5) mais aussi en partant de la chambre de compression (4) depuis une zone de passage de flux assez étroite (9') vers une zone d'évacuation de flux s'élargissant (9).

8. Barre à buses selon la revendication 8, **caractérisée en ce que** les alésages de passage de flux (9) de la paroi intermédiaire sont réalisés avec un diamètre d'abord étroit (9') puis plus grand (9) dans le sens d'évacuation du liquide.
